# FASCICULE DE BREVET EUROPEEN

(11) **EP 2 604 918 B1**
(45) Date de publication et mention de la délivrance du brevet: **07.10.2015**
(21) Numéro de dépôt: 12191027.7
(22) Date de dépôt: 02.11.2012
(51) Int. Cl.: F23D 14/36, F23N 1/02, F23N 5/02, F23N 5/18

(54) **Procédé de régulation de la composition d'un mélange air/gaz combustible alimentant le brûleur d'une chaudière à gaz ainsi que dispositif permettant la mise en oeuvre de ce procédé**
Verfahren zur Regelung der Zusammensetzung eines Luft-Brenngas-Gemisches, das dem Brenner eines Gasheizkessels zugeführt wird, sowie Vorrichtung, welche die Durchführung dieses Verfahrens ermöglicht
Method for regulating the composition of an air-combustible gas mixture fed to a burner of a gas heater and device for carrying out the method

(30) Priorité: 02.11.2011 FR 1159888
(43) Date de publication de la demande: 19.06.2013
(73) Titulaire: ROBERT BOSCH GMBH, 70442 Stuttgart (DE)
(72) Inventeur: Vuillaume, Francois, 77144 Montevrain (FR)

(56) Documents cités:
- EP-A1- 0 025 622
- EP-A1- 0 644 377
- DE-A1- 2 011 717
- FR-A1- 2 775 782

## Description

### Objet de l'invention

La présente invention a pour objet un procédé de régulation de la composition d'un mélange air/gaz combustible alimentant le brûleur d'une chaudière à gaz.

La présente invention a également pour objet un dispositif permettant la mise en oeuvre de ce procédé.

### Etat de la technique

De manière usuelle, les chaudières à gaz sont munies d'un brûleur et d'une chambre de combustion ainsi que d'un échangeur au niveau duquel les calories issues de la combustion sont transmises à un fluide caloporteur circulant dans un circuit de chauffage.

Ce brûleur est relié à une conduite d'admission d'air ainsi qu'à une conduite d'amenée de gaz combustible de façon à permettre l'obtention du mélange devant lui être fourni avant combustion.

Avant son entrée dans le brûleur de la chaudière, l'air faisant office de comburant est comprimé dans un ventilateur monté sur la conduite d'amission d'air, notamment un ventilateur radial comportant un rotor tournant dans une volute.

Il est bien connu des spécialistes que l'inflammabilité d'un mélange air/gaz combustible alimentant une chaudière à gaz est fonction du pouvoir calorifique, c'est-à-dire de la nature du gaz distribué, de la densité de l'air et également de la composition de ce mélange, c'est-à-dire de la proportion de gaz combustible au sein de celui-ci.

Le document FR 2 775 782 A1 décrit un procédé de régulation de la composition d'un mélange air/gaz combustible alimentant le brûleur d'une chaudière à gaz comportant une chambre de combustion ainsi qu'un échangeur (pas montrée) au niveau duquel les calories issues de la combustion sont transmises à un fluide caloporteur circulant dans un circuit de chauffage (pas montrée), avant d'alimenter le brûleur de la chaudière, l'air faisant office de comburant étant comprimé dans un ventilateur radial comportant un rotor tournant dans une volute. Selon ce document, au démarrage de la chaudière et après l'étalonnage du zéro, une première pression Pa est prélevée en un premier point du ventilateur, et en fonctionnement normal, on asservit le débit de gaz combustible à une seconde pression.

Par suite, pour optimiser et uniformiser dans le temps, le fonctionnement des chaudières à gaz il est actuellement proposé d'asservir, selon une courbe de régulation prédéfinie le débit de gaz combustible ajouté à l'air alimentant le brûleur aux variations d'une pression de travail, notamment de la pression régnant au niveau de l'entrée ou de la sortie du ventilateur, ce grâce à un régulateur du type dit « régulateur à zéro » qui est intégré à une vanne de régulation montée sur la conduite d'amenée du gaz combustible.

Un tel régulateur permet d'ajuster en permanence le débit de gaz combustible au débit d'air fourni par le ventilateur dans la plage de fonctionnement en tenant compte d'une courbe de combustion optimale prédéfinie déterminant la puissance de la chaudière en fonction de la proportion de CO₂ ou de la proportion d'O₂ dans les gaz de combustion.

Il est dit « régulateur à zéro » du fait que la pression de gaz combustible à la sortie de la vanne de régulation est toujours inférieure ou égale à la pression de travail, ce sur toute la plage de régulation, et que si la pression de travail correspondant au débit d'air est nulle, le débit de gaz combustible est également nul.

Une telle régulation n'est toutefois pas dénuée d'inconvénients dans la mesure où elle ne tient pas compte de la température du mélange gazeux fourni au brûleur.

En effet, pour compenser la faible température de ce mélange au démarrage, et permettre néanmoins la combustion, il est nécessaire d'ajouter à l'air une quantité de gaz combustible plus importante que celle qui serait nécessaire après une certaine durée de fonctionnement, donc d'asservir le débit de gaz combustible à une pression de travail trop élevée.

Or, cet asservissement est conservé pendant toute la durée de fonctionnement de la chaudière.

Il en résulte en particulier des émissions plus importantes de gaz nocifs (oxydes de carbone et oxydes d'azote) et une augmentation de la température du brûleur de nature à réduire sa durée de vie, et de surcroit à augmenter le risque d'entartrage des échangeurs de chaleur de la chaudière.

Pour remédier à ces inconvénients, il a déjà été proposé d'équiper des chaudières de systèmes électroniques associés à des capteurs sensibles à différents paramètres de la combustion tels que la température de la flamme, la présence de courants d'ionisation au sein de celle-ci, ou d'excès d'air dans les produits de combustion.

De tels systèmes électroniques permettent d'optimiser la combustion en corrigeant des dérives liées à des variations de la température du mélange gazeux fourni au brûleur, ainsi qu'à des variations du pouvoir calorifique du gaz combustible et de la densité de l'air comburant.

Ils se distinguent toutefois par une très grande complexité et ne peuvent pour cette raison pas donner entière satisfaction.

### But de l'invention

La présente invention a pour but de proposer un procédé de régulation de la composition d'un mélange air/gaz combustible alimentant le brûleur d'une chaudière à gaz de nature à remédier à ces inconvénients, ce tout en étant particulièrement simple.

### Exposé et avantage de l'invention

Selon l'invention,
- lorsque la température du mélange gazeux fourni au brûleur est inférieure à une valeur de seuil prédéfinie, en particulier au démarrage de la chaudière, on asservit le débit de gaz combustible ajouté à l'air alimentant la chambre de combustion aux variations d'une première pression ou pression élevée, de préférence prélevée en un premier point du ventilateur, et
- lorsque la température de ce mélange gazeux atteint la valeur de seuil, c'est-à-dire en fonctionnement normal, on asservit ce débit de gaz combustible à une seconde pression ou pression basse inférieure à la première pression.

Cette seconde pression peut notamment être prélevée en un second point du ventilateur situé en amont du premier point dans le sens de circulation de l'air

Il est à noter que les variations de la pression d'asservissement de la vanne de régulation sont toujours proportionnelles au débit d'air.

Selon l'invention, il est ainsi proposé d'agir sur la pression d'asservissement d'une vanne de régulation intégrant un régulateur à zéro en fonction de la température du mélange air/gaz combustible fourni au brûleur de la chaudière pour décaler la courbe de régulation fixant le débit de gaz combustible correspondant à une pression de travail donnée, de manière à augmenter le débit de gaz combustible à basse température, avant de revenir à la courbe de régulation d'origine prédéfinie correspondant au fonctionnement normal de la chaudière lorsque le niveau de température souhaité est atteint.

L'invention se rapporte également à un dispositif permettant la mise en oeuvre du procédé de régulation de la composition d'un mélange air/gaz combustible alimentant le brûleur d'une chaudière à gaz décrit ci-dessus.

Ce dispositif comprend de manière connue en elle-même :
- une conduite d'admission d'air sous pression dans le brûleur de la chaudière comportant un ventilateur, notamment un ventilateur radial muni d'un rotor tournant dans une volute,
- une conduite d'amenée de gaz combustible dans l'air sous pression alimentant le brûleur de la chaudière de façon à obtenir un mélange air/gaz combustible ayant une composition prédéfinie,
- une vanne de régulation montée sur la conduite d'amenée du gaz combustible et intégrant un régulateur de façon à asservir le débit du gaz combustible ajouté à l'air alimentant le brûleur de la chaudière aux variations d'une pression de travail notamment prélevée au niveau du ventilateur, et
- des organes de transmission de la pression de travail à la vanne de régulation.

Selon l'invention, un tel dispositif comporte des moyens de commande coopérant avec les organes de transmission de la pression de travail à la vanne de régulation de façon à lui permettre d'asservir le débit du gaz combustible ajouté à l'air alimentant le brûleur
- d'une part aux variations d'une première pression ou pression élevée de préférence prélevée en un premier point du ventilateur lorsque la température du mélange gazeux fourni au brûleur est inférieure à une valeur de seuil prédéfinie, en particulier au démarrage de la chaudière, et
- d'autre part aux variations d'une seconde pression ou pression basse inférieure à la première pression lorsque la température de ce mélange gazeux atteint la valeur de seuil, c'est-à-dire en fonctionnement normal de la chaudière.

Selon un première mode de réalisation de l'invention les moyens de commande coopèrent avec un capteur de température monté à proximité du brûleur de la chaudière et la seconde pression ou pression basse est prélevée en un second point du ventilateur, situé en amont du premier point dans le sens de circulation de l'air.

Les organes de transmission de la pression de travail à la vanne de régulation comportent quant à eux avantageusement une ligne de transmission en Y comprenant d'une part une branche centrale reliant la vanne de régulation à un point de jonction ou noeud, et d'autre part deux branches ramifiées reliant respectivement ce noeud aux points de prélèvement de la pression de travail, à savoir une première branche ramifiée ou branche haute pression et une seconde branche ramifiée ou branche basse pression.

La fonction des moyens de commande consiste donc à relier le régulateur intégré à la vanne de régulation à la branche basse pression et/ou à la branche haute pression en fonction de la température du mélange gazeux fourni au brûleur de la chaudière qui est détectée par le capteur de température.

Selon une première variante de ce premier mode de réalisation de l'invention, les moyens de commande comportent une électrovanne à trois voies montée au niveau du noeud de la ligne de transmission en Y et actionnée par le capteur de température.

Lorsque la température détectée par le capteur de température est inférieure à la valeur de seuil, la branche basse pression de la ligne de transmission en Y est fermée tandis que la branche haute pression de cette ligne est reliée à la branche centrale de celle-ci.

La pression d'asservissement de la vanne de régulation est alors la pression élevée prélevée au premier point du ventilateur.

Inversement, lorsque la température détectée par le capteur de température atteint la valeur de seuil, la branche haute pression de la ligne de transmission en Y est fermée tandis que la branche basse pression de cette ligne est reliée à la branche centrale de celle-ci.

La pression d'asservissement de la vanne de régulation est alors la pression basse prélevée au second point du ventilateur.

En d'autres termes, la pression d'asservissement de la vanne de régulation est la pression élevée prélevée au premier point du ventilateur à froid c'est-à-dire au démarrage de la chaudière et la pression basse prélevée au second point du ventilateur après élévation de la température, c'est-à-dire en fonctionnement normal de celle-ci.

Selon cette première variante, la distance entre les points de prélèvement de la pression sur le ventilateur, qui correspondent à des prises de pression notamment obtenues par moulage doit être définie avec une grande précision dans la mesure où aucun réglage ultérieur de la pression d'asservissement de la vanne de régulation n'est plus possible.

Selon une seconde variante de ce premier mode de réalisation de l'invention de nature à permettre de remédier à cet inconvénient, les moyens de commande comportent une électrovanne à deux voies montée sur la branche haute pression de la ligne de transmission en Y à distance du noeud et actionnée par le capteur de température.

Selon cette variante, la branche basse pression et/ou la branche haute pression de la ligne de transmission en Y sont avantageusement équipées d'opercules réglables permettant de faire varier leur section.

Lorsque la température détectée par le capteur de température est inférieure à la valeur de seuil, l'électrovanne à deux voies est ouverte et la pression d'asservissement de la vanne de régulation est alors une pression intermédiaire entre la pression élevée prélevée au premier point du ventilateur et la pression basse prélevée au second point de celui-ci qui est fonction du rapport des sections de la branche haute pression et de la branche basse pression.

Cette seconde variante permet, en utilisant un ventilateur standard équipé de deux prises de pression, de régler la pression d'asservissement de la vanne de régulation à basse température, c'est-à-dire au démarrage de la chaudière en modifiant les sections des branches ramifiées de la ligne de transmission en Y grâce à des opercules réglables.

Lorsque la température détectée par le capteur de température atteint la valeur de seuil, l'électrovanne à deux voies est fermée et la pression d'asservissement de la vanne de régulation est alors la pression basse prélevée au second point du ventilateur.

Il est à noter que cette pression d'asservissement qui correspond au débit nominal en fonctionnement normal de la chaudière ne peut pas être modifiée grâce à des opercules réglables dans la mesure où l'électrovanne à deux voies étant fermée, il n'y a plus aucun débit dans la branche haute pression de la ligne de transmission en Y, de sorte que le rapport des sections de la branche haute pression et de la branche basse pression de cette ligne de transmission n'a plus aucune influence.

Selon une autre forme de réalisation de cette seconde variante de l'invention, la ligne de transmission en Y comporte une branche de dérivation branchée sur la branche haute pression de part et d'autre de l'électrovanne à deux voies.

Il est en outre avantageux d'équiper également cette branche de dérivation d'un opercule réglable permettant de faire varier sa section.

Il est ainsi possible de modifier également le débit nominal de gaz combustible en fonctionnement normal de la chaudière, lorsque l'électrovanne à deux voies est fermée, ce en faisant varier le rapport des sections de la branche basse pression et de la branche de dérivation de la ligne de transmission en Y.

En effet, lorsque l'électrovanne à deux voies est fermée, les brûleurs étant chauds, la pression d'asservissement de la vanne de régulation n'est plus égale à la pression basse mais à une pression intermédiaire entre la pression élevée et la pression basse qui dépend du rapport des sections de la branche basse pression et de la branche de dérivation de la ligne de transmission en Y.

Il est, par ailleurs, à noter que, conformément à ce premier mode de réalisation de l'invention, l'ensemble constitué par l'électrovanne à trois voies ou à deux voies et le capteur de température peut être remplacé par un élément thermostatique à trois voies ou à deux voies monté à proximité du brûleur à un endroit représentatif des variations de la température du mélange air/gaz combustible fourni à celui-ci.

Selon un second mode de réalisation de l'invention, les organes de transmission de la pression de travail au régulateur comportent non plus une ligne de transmission en Y, mais une ligne de transmission monobranche reliant la vanne de régulation au premier point du ventilateur et munie d'un orifice de fuite calibré.

Conformément à ce second mode de réalisation de l'invention les moyens de commande comportent des organes de commande pneumatiques sensibles à la température du brûleur de la chaudière et réglés de façon à fermer l'orifice de fuite lorsque la température du mélange gazeux fourni à ce brûleur est inférieure à la valeur de seuil prédéfinie et à ouvrir cet orifice lorsque la température de ce mélange gazeux atteint la valeur de seuil.

Par rapport au premier mode de réalisation, ce second mode de réalisation de l'invention présente l'avantage d'être plus simple et moins onéreux dans la mesure où il ne comporte qu'une ligne de transmission monobranche reliant la vanne de régulation au premier point du ventilateur et coopérant avec des organes de commande pneumatiques, et où aucune connexion électrique n'est nécessaire.

Selon une première variante de ce second mode de réalisation de l'invention, les organes de commande pneumatiques comportent un thermostat pneumatique monté à proximité du brûleur de la chaudière et équipé d'un bilame.

Ce bilame est bien entendu réglé de façon à fermer l'orifice de fuite lorsque la température du mélange gazeux fourni au brûleur est inférieure à la valeur de seuil prédéfinie et à ouvrir cet orifice lorsque la température de ce mélange gazeux atteint la valeur de seuil.

Le thermostat pneumatique est notamment monté sur une plaque située à proximité immédiate du brûleur de manière à pouvoir réagir très rapidement aux variations de la température du mélange gazeux fourni à ce brûleur.

Un tel dispositif, correspondant à la première variante du second mode de réalisation de l'invention présente l'inconvénient de n'avoir aucune souplesse dans la mesure où le bilame fonctionne en « tout ou rien » et où la fermeture et l'ouverture de l'orifice de fuite calibré sont commandées non pas en fonction des conditions réelles de la combustion au sein de la flamme, mais en fonction d'une image plus ou moins représentative de celles-ci ; en effet le bilame ne peut pas être positionné dans la flamme.

Cette situation fait que la régulation de la composition du mélange air/gaz combustible alimentant le brûleur de la chaudière ne permet pas d'atteindre précisément la courbe de combustion optimale prédéfinie, et que l'on observe constamment une certaine dérive.

Selon une seconde variante du second mode de réalisation de l'invention, il est possible de remédier à cet inconvénient en « superposant » à la régulation en « tout ou rien « susmentionnée commandée par le régulateur à zéro à partir de la pression prélevée, une régulation plus fine de la pression de travail tenant compte des conditions réelles au sein de la flamme.

A cet effet, selon cette seconde variante du second mode de réalisation de l'invention, les organes de commande pneumatiques comportent un capteur d'asservissement fin situé dans la flamme du brûleur et sensible à un paramètre proportionnel à la température de cette flamme, ce capteur d'asservissement fin coopérant avec un élément d'asservissement fin susceptible de fermer ou d'ouvrir progressivement l'orifice de fuite calibré et de régler le degré d'ouverture de cet orifice en fonction de la valeur du paramètre détecté par le capteur d'asservissement fin.

Conformément à cette seconde variante du second mode de réalisation de l'invention, le paramètre proportionnel à la température de la flamme du brûleur peut être cette température elle-même qui peut être détectée par un thermocouple, ou encore le courant d'ionisation, le pourcentage de CO₂ ou l'excès d'air dans les gaz de combustion qui peut être détecté par l'intermédiaire d'une sonde à oxygène.

Des capteurs de tels paramètres qui sont bien connus de l'homme du métier sont disponibles dans le commerce.

A titre d'exemple, on peut avantageusement utiliser l'électrode de sécurité qui équipe déjà classiquement les brûleurs des chaudières de façon à permettre l'arrêt de celles-ci en l'absence de combustion.

L'élément d'asservissement fin peut lui-aussi être quelconque sans pour cela sortir du cadre de l'invention ; à titre d'exemple cet élément peut être constitué par un moteur pas à pas ou une bobine magnétique commandé directement par le capteur d'asservissement fin monté dans la flamme du brûleur et actionnant un piston poussoir mobile en translation au droit de l'orifice de fuite calibré de façon à pouvoir ouvrir ou fermer progressivement cet orifice.

Cette seconde variante du second mode de réalisation de l'invention permet ainsi de « superposer » au premier niveau de régulation commandé par le régulateur à zéro un second niveau de régulation permettant d'effectuer une correction de débit en fonction des conditions réelles de combustion au sein de la flamme.

A titre d'exemple, en faisant varier la surface de l'orifice de fuite par rapport au point milieu, on peut obtenir une variation de ± 8% de la pression d'asservissement de la vanne de régulation et donc du débit de gaz combustible par rapport au réglage nominal.

Un tel dispositif se distingue par sa simplicité de nature à éviter dans une large mesure tout risque de mauvaise combustion et par son caractère peu onéreux.

Selon le second mode de réalisation de l'invention, il est en outre avantageux d'équiper la ligne de transmission monobranche d'un orifice de fuite auxiliaire ayant de préférence une section réglable, situé en amont de l'orifice de fuite calibré principal dans le sens de circulation de l'air.

Un tel orifice de fuite auxiliaire permet de faire varier la pression de travail maximale de la vanne de régulation.

En effet, conformément à ce second mode de réalisation de l'invention, lorsque la température du mélange gazeux fourni au brûleur est inférieure à la valeur de seuil, c'est-à-dire au démarrage de la chaudière, l'orifice de fuite principal est fermé plus ou moins complètement par les organes de commande pneumatiques et la pression d'asservissement de la vanne de régulation est inférieure ou égale à la pression élevée prélevée au premier point du ventilateur.

Au contraire, lorsque la température du mélange gazeux fourni aux brûleurs atteint la valeur de seuil, c'est-à-dire en fonctionnement normal de la chaudière l'orifice de fuite principal est ouvert plus ou moins complètement par les organes de commande pneumatiques et cette pression d'asservissement est plus basse.

Un tel mode de réalisation conforme à l'invention permet d'utiliser un même ventilateur standard pour plusieurs niveaux de pression d'asservissement différents en fonctionnement normal d'une chaudière, c'est-à-dire de faire varier la puissance de cette chaudière ce à la condition que ces pressions d'asservissement soient inférieures à la pression élevée prélevée au niveau du premier point du ventilateur, en particulier en sortie de celui-ci, c'est-à-dire à l'endroit où la pression d'air est la plus importante.

### Dessins

Les caractéristiques du procédé et du dispositif qui font l'objet de l'invention seront décrites plus en détail en se référant aux dessins non limitatifs annexés dans lesquels :
- la figure 1 est un schéma illustratif d'un dispositif conforme à la première variante du premier mode de réalisation de l'invention,
- la figure 2 est un schéma représentant la zone du noeud d'une ligne de transmission en Y conforme à la seconde variante de ce premier mode de réalisation de l'invention,
- la figure 3 est un schéma similaire à la figure 2 mais correspondant à une seconde forme de réalisation de cette seconde variante.
- la figure 4 est un schéma illustratif d'un dispositif conforme à la première variante du second mode de réalisation de l'invention
- les figures 5a et 5b sont des schémas représentant un bilame respectivement en position fermée et en position ouverte,
- la figure 6 est un schéma illustratif d'un dispositif conforme à la seconde variante du second mode de réalisation de l'invention.

### Description de modes de réalisation de l'invention

Selon la figure 1, le brûleur d'une chaudière à gaz est alimenté d'une part en air sous pression par une conduite d'admission non représentée équipée d'un ventilateur 1 et d'autre part en gaz combustible par une conduite d'amenée non représentée équipée d'une vanne de régulation 2 intégrant un régulateur.

Le ventilateur 1 est un ventilateur radial muni d'un rotor 3 tournant dans une volute 4 dans le sens schématisé par la flèche A.

L'air à comprimer est introduit dans le ventilateur 1 par un orifice d'aspiration 5 et ressort par un orifice de refoulement 6 avant d'alimenter le brûleur de la chaudière.

Le débit de gaz combustible fourni par la conduite d'amenée, qui est commandé par la vanne de régulation 2 est asservi aux variations d'une pression de travail prélevée au niveau du ventilateur 1 selon une loi prédéfinie.

Plus précisément et selon la figure 1, le ventilateur 1 est équipé de deux prises de pression P₁, P₂ à savoir une prise haute pression P1 située en un premier point de la volute 4 du ventilateur 1 ainsi qu'une prise basse pression P₂ située en un second point de cette volute 4 situé en amont du premier point P₁ dans le sens de circulation de l'air schématisé par la flèche A.

Ces prises de pression P₁, P₂ sont reliées à la vanne de régulation 2 par une ligne de transmission en Y 7 qui lui transmet la pression d'asservissement P₃.

Selon la figure 1, la ligne de transmission en Y 7 comporte une branche centrale 8 ainsi que deux branches ramifiées 9₁, 9₂.

La branche centrale 8 relie la vanne de régulation 2 à un point de jonction ou noeud 10.

La première branche ramifiée 9₁ relie le noeud 10 à la prise haute pression P₁.

La seconde branche ramifiée 9₂ relie quant à elle le noeud 10 à la prise basse pression P₂.

Une électrovanne trois voies 11 actionnée par un capteur de température 12 monté à proximité du brûleur de la chaudière pour détecter la température du mélange gazeux fourni à ce brûleur est branchée sur la ligne de transmission en Y 7 au niveau du noeud 10.

Lorsque la température de ce mélange gazeux détectée par le capteur de température 12, est inférieure à un seuil prédéfini, ce capteur commande l'ouverture de la branche haute pression 9₁ et la fermeture de la branche basse pression 9₂.

La pression d'asservissement P₃ de la vanne de régulation 2 est par suite la pression élevée prélevée au niveau de la prise haute pression P₁ à laquelle correspond un débit élevé D₁ de gaz combustible.

Lorsque la température du mélange air/gaz combustible détectée par le capteur de température 12 atteint la pression prédéfinie, celui-ci commande alors la fermeture de la branche haute pression 9₁ et l'ouverture de la branche basse pression 9₂.

La pression d'asservissement P₃ de la vanne de régulation 2 est alors la pression basse prélevée au niveau de la prise basse pressionP₂ à laquelle correspond un débit plus faible D₂ de gaz combustible.

La différence entre les débits D₁ et D₂ dépend de la différence des pressions prélevées au niveau des prises de pression P₁ et P₂ et est donc d'autant plus grande que la distance entre ces prises de pression P₁ et P₂ est plus importante.

Selon la figure 2, l'électrovanne à trois voies 11 est remplacée par une électrovanne à deux voies 13 montée sur la branche haute pression 9'₁ de la ligne de transmission en Y 7', à distance du noeud 10'.

Cette électrovanne à deux voies 13 est elle aussi actionnée par un capteur de température 12' sensible à la température du mélange gazeux fourni au brûleur de la chaudière.

Lorsque la température de ce mélange gazeux détectée par le capteur de température 12' est inférieure à un seuil prédéfini, ce capteur commande l'ouverture de l'électrovanne à deux voies 13 et donc l'ouverture de la branche haute pression 9' de la ligne de transmission en Y 7'.

La pression d'asservissement P₃ de la vanne de régulation 2 est alors une pression intermédiaire entre la pression élevée prélevée au niveau de la prise haute pression P₁ et la pression basse prélevée au niveau de la prise basse pression P₂.

Cette pression d'asservissement P₃ dépend du rapport entre les sections de la branche haute pression 9'₁ et de la branche basse pression 9'₂ de la ligne de transmission en Y 7'.

Des opercules réglables 14₁, 14₂ permettent de modifier ce rapport de sections et donc la pression d'asservissement P₃.

Lorsque la température du mélange air/gaz combustible fourni au brûleur de la chaudière détectée par le capteur de température 12' atteint la valeur prédéfinie, ce détecteur 12' commande la fermeture de l'électrovanne à deux voies 13 et donc la fermeture de la branche haute pression 9'₁ de la ligne de transmission en Y 7'.

La pression d'asservissement P₃ de la vanne de régulation 2 est alors égale à la pression plus basse prélevée au niveau de la prise basse pression P₂.

Cette pression d'asservissement P₃ qui correspond au débit nominal en fonctionnement normal de la chaudière ne peut pas être modifiée du fait d'un changement de section consécutif à un réglage des opercules 14₁, 14₂.

Selon la figure 3, la ligne de transmission en Y 7" est en tout point identique à la ligne de transmission en Y 7' représentée sur la figure 2, si ce n'est qu'une branche de dérivation 9'₃ équipée d'un opercule réglable 14₃ est montée sur la branche haute pression 9'₁ de part et d'autre de l'électrovanne à deux voies 13.

Il est ainsi possible de faire varier la pression d'asservissement P₃ de la vanne de régulation 2, correspondant au débit nominal en fonctionnement normal de la chaudière.

En effet, lorsque l'électrovanne à deux voies 13 est fermée, cette pression d'asservissement P₃ correspond alors non plus à la pression plus basse prélevée au niveau de la prise basse pression P₂ mais à une pression intermédiaire entre cette pression plus basse et la pression élevée prélevée au niveau de la prise haute pression P₁.

Cette pression d'asservissement P₃ dépend du rapport entre les sections de la branche basse pression 9'₂ et de la branche de dérivation 9'₃ qui peut être modifié par réglage des opercules 14₂, 14₃.

Selon la figure 4, le brûleur d'une chaudière à gaz est là encore alimenté d'une part en air sous pression par une conduite d'admission non représentée équipée d'un ventilateur 1 et d'autre part en gaz combustible par une conduite d'amenée non représentée équipée d'une vanne de régulation 2 intégrant un régulateur.

Le ventilateur 1 est un ventilateur radial muni d'un rotor 3 tournant dans une volute 4 dans le sens schématisé par la flèche A.

L'air à comprimer est introduit dans un ventilateur 1 par un orifice d'aspiration 5 et ressort par un orifice de refoulement 6 avant d'alimenter le brûleur de la chaudière.

Le débit de gaz combustible fourni par la conduite d'amenée qui est commandé par la vanne de régulation 2 est asservi aux variations d'une pression de travail prélevée au niveau du ventilateur 1 selon une loi prédéfinie.

Plus précisément et selon la figure 4, le ventilateur 1 est équipé d'une prise haute pression P₁ située sur la volute 4 du ventilateur 1 à proximité de l'orifice de refoulement 6, c'est-à-dire dans la zone où la pression d'air est la plus importante.

Cette prise de pression P₁ est reliée à la vanne de régulation 2 par une ligne de transmission monobranche 15 équipée d'un orifice de fuite principal calibré 16 ainsi que d'un orifice de fuite auxiliaire 17 de section réglable.

La ligne de transmission monobranche 15 est associée à un thermostat pneumatique 18 représenté schématiquement en pointillés qui est monté sur une plaque positionnée à proximité immédiate du brûleur de la chaudière.

Selon les figures 5a et 5b, le thermostat pneumatique 18 est équipé d'un bilame en forme de spirale 19 réalisé de façon à permettre de fermer (figure 5a) ou d'ouvrir (figure 5b) l'orifice de fuite principal 16 de la ligne de transmission monobranche 15.

Ce bilame 19 est plus précisément réglé de façon à fermer l'orifice de fuite 16 lorsque la température du mélange gazeux autour du thermostat pneumatique 18 est inférieure à un seuil prédéfini, comme représenté sur la figure 5a, et à ouvrir cet orifice de fuite 16 lorsque cette température atteint ce seuil prédéfini, comme représenté sur la figure 5b.

L'orifice de fuite auxiliaire 17 est quant à lui situé en amont du thermostat pneumatique 18 dans le sens de circulation de l'air dans la ligne de transmission monobranche 16 et a pour fonction de permettre de régler la pression d'asservissement de la vanne de régulation 2.

En effet, lorsque la température du mélange gazeux autour du thermostat pneumatique 18 est inférieure au seuil prédéfini, le bilame 19 ferme l'orifice de fuite principal 16 de la ligne de transmission monobranche 15 et la pression d'asservissement P₃ de la vanne de régulation 2 est par suite une pression inférieure ou égale à la pression P₁ prélevée à la sortie du ventilateur 1 qui dépend du réglage de l'orifice de fuite auxiliaire 17.

Lorsque la température de ce mélange gazeux atteint le seuil prédéfini, le bilame 19 ouvre l'orifice de fuite 16 de la ligne de transmission monobranche 15, et la pression d'asservissement P₃ de la vanne de régulation 2 est alors une pression plus basse dépendant également du calibrage de l'orifice de fuite principal 16.

Selon la figure 6, la ligne de transmission monobranche 15 est remplacée par une ligne de transmission monobranche coudée 20 reliant la prise haute pression P₁ située sur la volute du ventilateur à la vanne de régulation de façon à lui transmettre la pression d'asservissement P₃ comme schématisé par les flèches.

Cette ligne de transmission monobranche 20 comporte au niveau de son coudage un prolongement fermé 21 équipé d'un orifice de fuite principal calibré 22, et en amont de ce coudage dans le sens de circulation de l'air schématisé par les flèches un orifice de fuite auxiliaire 23 de section réglable.

Un piston poussoir 24 actionné par un moteur pas à pas 25 est mobile en translation dans le prolongement 21 de la ligne de transmission monobranche 20 en regard de l'orifice de fuite principal 22, de façon à pouvoir ouvrir ou fermer progressivement cet orifice.

Le moteur pas à pas 25 commande le déplacement du piston poussoir 24 en fonction d'une information qui lui est transmise par un capteur d'asservissement fin non représenté directement monté dans la flamme du brûleur de la chaudière.

### NOMENCLATURE

- 1: Ventilateur
- 2: Vanne de régulation
- 3: Rotor
- 4: Volute
- 5: Orifice d'aspiration
- 6: Orifice de refoulement
- 7: Ligne de transmission en Y
- 7': Ligne de transmission en Y
- 7": Ligne de transmission en Y
- 8: Branche centrale
- 9₁: Branche haute pression
- 9'₁: Branche haute pression
- 9₂: Branche basse pression
- 9'₂: Branche basse pression
- 9'₃: Branche de dérivation
- 10: Noeud
- 10': Noeud
- 11: Electrovanne à trois voies
- 12: Capteur de température
- 12': Capteur de température
- 13: Electrovanne à deux voies
- 14₁: Opercule réglable
- 14₂: Opercule réglable
- 14₃: Opercule réglable
- 15: Ligne de transmission monobranche
- 16: Orifice de fuite principal calibré
- 17: Orifice de fuite auxiliaire
- 18: Thermostat pneumatique
- 19: Bilame
- 20: Ligne de transmission monobranche coudée
- 21: Prolongement
- 22: Orifice de fuite principal
- 23: Orifice de fuite auxiliaire
- 24: Piston poussoir
- 25: Moteur pas à pas
- D₁: Débit élevé
- D₂: Débit faible

- P₁: Prise haute pression
- P₂: Prise basse pression
- P₃: Pression d'asservissement

## Revendications

1. Procédé de régulation de la composition d'un mélange air/gaz combustible alimentant le brûleur d'une chaudière à gaz comportant une chambre de combustion ainsi qu'un échangeur au niveau duquel les calories issues de la combustion sont transmises à un fluide caloporteur circulant dans un circuit de chauffage, avant d'alimenter le brûleur de la chaudière, l'air faisant office de comburant étant comprimé dans un ventilateur (1), notamment un ventilateur radial comportant un rotor (3) tournant dans une volute (4), procédé dans lequel
- lorsque la température du mélange gazeux fourni au brûleur est inférieure à une valeur de seuil prédéfinie, en particulier au démarrage de la chaudière, on asservit le débit de gaz combustible ajouté à l'air alimentant le brûleur aux variations d'une première pression ou pression élevée (P₁), de préférence prélevée en un premier point du ventilateur (1), et
- lorsque la température de ce mélange gazeux atteint la valeur de seuil, c'est-à-dire en fonctionnement normal, on asservit ce débit de gaz combustible à une seconde pression ou pression basse (P₂) inférieure à la première pression (P₁).

2. Procédé selon la revendication 1, dans lequel
on prélève la seconde pression ou pression basse (P₂) en un second point du ventilateur (1), situé en amont du premier point dans le sens de circulation de l'air.

3. Dispositif permettant la mise en oeuvre du procédé conforme à l'une quelconque des revendications 1 et 2 comprenant :
- une conduite d'admission d'air sous pression dans le brûleur de la chaudière comportant un ventilateur (1) notamment un ventilateur radial muni d'un rotor (3) tournant dans une volute (4),
- une conduite d'amenée de gaz combustible dans l'air sous pression alimentant le brûleur de la chaudière de façon à obtenir un mélange air/gaz combustible ayant une composition prédéfinie,
- une vanne de régulation (2) montée sur la conduite d'amenée du gaz combustible et intégrant un régulateur de façon à asservir le débit du gaz combustible ajouté à l'air alimentant le brûleur de la chaudière aux variations d'une pression de travail notamment prélevée au niveau du ventilateur (1), et
- des organes de transmission de la pression de travail à la vanne de régulation,
- et
des moyens de commande coopérant avec les organes de transmission de la pression de travail à la vanne de régulation de façon à lui permettre d'asservir le débit du gaz combustible ajouté à l'air alimentant la chambre de combustion
- d'une part aux variations d'une première pression ou pression élevée (P₁) de préférence prélevée en un premier point du ventilateur lorsque la température du mélange gazeux fourni au brûleur est inférieure à une valeur de seuil prédéfinie, en particulier au démarrage de la chaudière, et
- d'autre part aux variations d'une seconde pression ou pression basse (P₂) inférieure à la première pression (P₂), lorsque la température de ce mélange gazeux atteint la valeur de seuil, c'est-à-dire en fonctionnement normal de la chaudière.

4. Dispositif selon la revendication 3, dans lequel
- les moyens de commande coopèrent avec un capteur de température (12, 12') monté à proximité du brûleur de la chaudière, et
- la seconde pression ou pression basse (P₂) est prélevée en un second point du ventilateur (1) situé en amont du premier point dans le sens de circulation de l'air.

5. Dispositif selon la revendication 4, dans lequel
les organes de transmission de la pression de travail à la vanne de régulation comportent une ligne de transmission en Y (7, 7', 7") comprenant d'une part une branche centrale (8) reliant la vanne de régulation à un point de jonction ou noeud (10, 10') et d'autre part, deux branches ramifiées (9₁, 9₂) reliant respectivement ce noeud (10, 10') aux points de prélèvement de la pression de travail, à savoir une première branche ramifiée ou branche haute pression (9₁) et une seconde branche ramifiée ou branche basse pression (9₂).

6. Dispositif selon la revendication 5, dans lequel
les moyens de commande comportent une électrovanne à trois voies (11) montée au niveau du noeud (10) de la ligne de transmission en Y (7) et actionnée par le capteur de température (12).

7. Dispositif selon la revendication 5, dans lequel
les moyens de commande comportent une électrovanne à deux voies (13) montée sur la branche haute pression (9'₁) de la ligne de transmission en Y (7', 7") et actionnée par le capteur de température (12').

8. Dispositif selon la revendication 7, dans lequel
la ligne de transmission en Y (7") comporte une branche de dérivation (9'₃) branchée sur la branche haute pression (9'₂) de part et d'autre de l'électrovanne deux voies (13).

9. Dispositif selon l'une quelconque des revendications 7 et 8, dans lequel
la branche basse pression (9'₂) et/ou la branche haute pression (9₁) et/ou le cas échéant la branche de dérivation (9'₃) de la ligne de transmission en Y (7', 7") est (sont) équipée(s) d'opercules (14₁, 14₂, 14₃) permettant de faire varier leur section.

10. Dispositif selon la revendication 3, dans lequel
- les organes de transmission de la pression de travail à la vanne de régulation comportent une ligne de transmission monobranche (15) reliant cette vanne au premier point du ventilateur (1) et munie d'un orifice de fuite calibré (16), et
- les moyens de commande comportent des organes de commande pneumatiques sensibles à la température du brûleur de la chaudière, et, réglés de façon à fermer l'orifice de fuite (16) lorsque la température du mélange gazeux fourni à ce brûleur est inférieure à la valeur de seuil prédéfinie et à ouvrir cet orifice lorsque la température de ce mélange gazeux atteint la valeur de seuil.

11. Dispositif selon la revendication 10, dans lequel
les organes de commande pneumatiques comportent un thermostat pneumatique (18) monté à proximité du brûleur de la chaudière et équipé d'un bilame (19).

12. Dispositif selon la revendication 10, dans lequel
les organes de commande pneumatiques comportent un capteur d'asservissement fin situé dans la flamme du brûleur et sensible à un paramètre proportionnel à la température de cette flamme, ce capteur d'asservissement fin coopérant avec un élément d'asservissement fin (24, 25) susceptible de fermer ou d'ouvrir progressivement l'orifice de fuite calibré (22) et de régler le degré d'ouverture de cet orifice en fonction de la valeur du paramètre détecté par le capteur d'asservissement fin.

## Patentansprüche

1. Verfahren zur Regelung der Zusammensetzung eines Luft-Brenngas-Gemisches, das dem Brenner eines Gasheizkessels zugeführt wird, umfassend eine Brennkammer sowie einen Wärmetauscher, an dem die Kalorien, die aus der Verbrennung hervorgegangen sind, auf ein Wärmeübertragungsmittel übertragen werden, das in einem Heizkreislauf zirkuliert, bevor der Brenner des Heizkessels versorgt wird, wobei die Luft, die als Brandförderer dient, in einem Ventilator (1), insbesondere einem Radialventilator, der einen Rotor (3) aufweist, der sich in einem Spiralgehäuse (4) dreht, komprimiert wird, wobei in dem Verfahren,
- wenn die Temperatur des Gasgemisches, das dem Brenner zugeführt wird, niedriger als ein vordefinierter Schwellenwert ist, insbesondere beim Anfahren des Heizkessels, der Durchsatz des Brenngases, das der Luft hinzugefügt wird, die dem Brenner zugeführt wird, nach den Variationen eines ersten Drucks oder erhöhten Drucks (P₁) geregelt wird, der vorzugsweise an einer ersten Stelle des Ventilators (1) entnommen wird, und
- wenn die Temperatur dieses Gasgemisches den Schwellenwert erreicht, das heißt im normalen Betrieb, dieser Durchsatz des Brenngases nach einem zweiten Druck oder niedrigen Druck (P₂) geregelt wird, der niedriger als der erste Druck (P₁) ist.

2. Verfahren nach Anspruch 1, wobei
der zweite Druck oder niedrige Druck (P₂) an einer zweiten Stelle des Ventilators (1) entnommen wird, die sich vorgelagert vor der ersten Stelle in Strömungsrichtung der Luft befindet.

3. Vorrichtung, welche die Durchführung des Verfahrens nach einem der Ansprüche 1 und 2 ermöglicht, umfassend:
- eine Leitung zum Einlassen von Druckluft in den Brenner des Heizkessels, die einen Ventilator (1) aufweist, insbesondere einen Radialventilator, der mit einem Rotor (3) versehen ist, der sich in einem Spiralgehäuse (4) dreht,
- eine Leitung zum Zuführen von Brenngas in die Druckluft, die dem Brenner des Heizkessels zugeführt wird, um ein Luft-Brenngas-Gemisch zu erhalten, das eine vorbestimmte Zusammensetzung hat,
- ein Regelventil (2), das auf der Leitung zum Zuführen des Brenngases montiert ist und einen Regler aufweist, um den Durchsatz des Brenngases, das der Luft hinzugefügt wird, die dem Brenner des Heizkessels zugeführt wird, nach den Variationen eines Arbeitsdrucks zu regeln, der insbesondere an dem Ventilator (1) entnommen wird, und
- Organe zum Übertragen des Arbeitsdrucks auf das Regelventil,
und Steuermittel, die mit den Organen zum Übertragen des Arbeitsdrucks auf das Regelventil derart zusammenwirken, dass sie ihm ermöglichen, den Durchsatz des Brenngases, das der Luft hinzugefügt wird, die der Brennkammer zugeführt wird,
- einerseits nach den Variationen eines ersten Drucks oder erhöhten Drucks (P₁) zu regeln, der vorzugsweise an einer ersten Stelle des Ventilators entnommen wird, wenn die Temperatur des Gasgemisches, das dem Brenner zugeführt wird, niedriger als ein vordefinierter Schwellenwert ist, insbesondere beim Anfahren des Heizkessels, und
- andererseits nach den Variationen eines zweiten Drucks oder niedrigen Drucks (P₂) zu regeln, der niedriger als der erste Druck (P₁) ist, wenn die Temperatur dieses Gasgemisches den Schwellenwert erreicht, das heißt im normalen Betrieb des Heizkessels.

4. Verfahren nach Anspruch 3,
wobei
- die Steuermittel mit einem Temperatursensor (12, 12') zusammenwirken, der in der Nähe des Brenners des Heizkessels montiert ist, und
- der zweite Druck oder niedrige Druck (P₂) an einer zweiten Stelle des Ventilators (1) entnommen wird, die sich vorgelagert vor der ersten Stelle in Strömungsrichtung der Luft befindet.

5. Verfahren nach Anspruch 4,
wobei
die Organe zum Übertragen des Arbeitsdrucks auf das Regelventil eine Übertragungsleitung in Y (7, 7, 7") aufweisen, umfassend einerseits einen zentralen Zweig (8), der das Regelventil mit einem Verbindungspunkt oder Knoten (10, 10') verbindet, und andererseits zwei verzweigte Zweige (9₁, 9₂), die jeweils diese Knoten (10, 10") mit den Entnahmestellen des Arbeitsdrucks verbinden, nämlich einen ersten verzweigten Zweig oder Hochdruckzweig (9₁) und einen zweiten verzweigten Zweig oder Niederdruckzweig (9₂).

6. Verfahren nach Anspruch 5,
wobei
die Steuermittel ein Drei-Wege-Magnetventil (11) aufweisen, das an dem Knoten (10) der Übertragungsleitung in Y (7) montiert ist und durch den Temperatursensor (12) betätigt wird.

7. Verfahren nach Anspruch 5,
wobei
die Steuermittel ein Zwei-Wege-Magnetventil (13) aufweisen, das auf dem Hochdruckzweig (9₁) der Übertragungsleitung in Y (7', 7") montiert ist und durch den Temperatursensor (12') betätigt wird.

8. Verfahren nach Anspruch 7,
wobei
die Übertragungsleitung in Y (7") einen Abzweigzweig (9'₃) aufweist, der -auf dem Hochdruckzweig (9'₂) auf beiden Seiten des Zwei-Wege-Magnetventils (13) angeschlossen ist.

9. Vorrichtung nach einem der Ansprüche 7 oder 8,
wobei
der Niedrigdruckzweig (9`₂) und/oder der Hochdruckzweig (9₁) und/oder gegebenenfalls der Abzweigzweig (9'₃) der Übertragungsleitung in Y (7', 7") mit Berstscheiben (14₁, 14₂, 14₃) versehen ist (sind), die es ermöglichen, ihren Querschnitt zu variieren.

10. Verfahren nach Anspruch 3,
wobei
- die Organe zum Übertragen des Arbeitsdrucks auf das Regelventil eine Übertragungsleitung mit einem Zweig (15) aufweisen, die dieses Ventil mit der ersten Stelle des Ventilators (1) verbindet und mit einer kalibrierten Lecköffnung (16) ausgestattet ist, und
- die Steuermittel pneumatische Stellorgane aufweisen, die auf die Temperatur des Brenners des Heizkessels reagieren und derart eingestellt sind, dass sie die Lecköffnung (16) schließen, wenn die Temperatur des Gasgemisches, das dem Brenner zugeführt wird, niedriger als der vordefinierte Schwellenwert ist, und diese Öffnung öffnen, wenn die Temperatur dieses Gasgemisches den Schwellwert erreicht.

11. Verfahren nach Anspruch 10,
wobei
die pneumatische Stellorgane ein pneumatisches Thermostat (18) aufweisen, das in der Nähe des Brenners des Heizkessels montiert und mit einem Bimetall (19) ausgestattet ist.

12. Verfahren nach Anspruch 10,
wobei
die pneumatischen Stellorgane einen Feinsteuerungssensor aufweisen, der in der Flamme des Brenners angeordnet ist und auf einen Parameter reagiert, der proportional zu der Temperatur dieser Flamme ist, wobei dieser Feinsteuerungssensor mit einem Feinsteuerungselement (24, 25) zusammenwirkt, das schrittweise die kalibrierte Lecköffnung (22) schließen oder öffnen und den Öffnungsgrad dieser Öffnung je nach dem Wert des Parameters, der von diesem Feinsteuerungssensor erfasst worden ist, einstellen kann.

## Claims

1. Method for regulating the composition of an air/combustible gas mixture supplied to the burner of a gas boiler comprising a combustion chamber as well as an exchanger where the heat energy derived from the combustion is transmitted to a heat-transfer fluid circulating through a heating circuit, before being supplied to the burner of the boiler, the air acting as oxidant being compressed in a blower (1), notably a radial blower comprising a rotor (3) rotating in a volute casing (4), in which method
- when the temperature of the gaseous mixture supplied to the burner is below a predefined threshold value, particularly on boiler start-up, the flowrate of combustible gas added to the air supplied to the burner is subordinated to the variations of a first pressure or high pressure (P₁), preferably tapped off at a first point of the blower (1), and
- when the temperature of this gaseous mixture reaches the threshold value, which means to say during normal operation, this combustible-gas flowrate is subordinated to a second pressure or low pressure (P₂) lower than the first pressure (P₁).

2. Method according to Claim 1, in which the second pressure or low pressure (P₂) is tapped off at a second point of the blower (1), situated upstream of the first point in the direction in which the air circulates.

3. Device for implementing the method according to either one of Claims 1 and 2, comprising:
- an intake pipe admitting pressurized air into the burner of the boiler comprising a blower (1), notably a radial blower equipped with a rotor (3) rotating in a volute casing (4),
- a pipe conveying combustible gas in the pressurized air supplied to the burner of the boiler so as to obtain an air/combustible gas mixture of predefined composition,
- a regulating valve (2) mounted on the pipe conveying the combustible gas and incorporating a regulator so that the flowrate of the combustible gas added to the air supplied to the burner of the boiler can be subordinated to the variations in a working pressure notably tapped off at the blower (1), and
- members for transmitting the working pressure to the regulating valve,
- and control means collaborating with the members for transmitting the working pressure to the regulating valve so as to allow it to subordinate the flowrate of the combustible gas added to the air supplied to the combustion chamber
- on the one hand, to the variations in a first pressure or high pressure (P₁), preferably tapped off at a first point of the blower when the temperature of the gaseous mixture supplied to the burner is below a predefined threshold value, particularly on boiler start-up, and
- on the other hand, to the variations in a second pressure or low pressure (P₂) lower than the first pressure (P₁), when the temperature of this gaseous mixture reaches the threshold value, namely during normal operation of the boiler.

4. Device according to Claim 3, in which
- the control means collaborate with a temperature sensor (12, 12') mounted near the burner of the boiler, and
- the second pressure or low pressure (P₂) is tapped off at a second point of the blower (1) situated upstream of the first point in the direction in which the air circulates.

5. Device according to Claim 4, in which the members for transmitting the working pressure to the regulating valve comprise a Y-split transmission line (7, 7', 7") comprising, on the one hand, a central branch (8) connecting the regulating valve to a junction point or node (10, 10') and, on the other hand, two fork branches (9₁, 9₂) respectively connecting this node (10, 10') to the working-pressure tap-off points, namely a first fork branch or high-pressure branch (9₁) and a second fork branch or low-pressure branch (9₂).

6. Device according to Claim 5, in which the control means comprise a three-way electrovalve (11) mounted at the node (10) of the Y-split transmission line (7) and actuated by the temperature sensor (12).

7. Device according to Claim 5, in which the control means comprise a two-way electrovalve (13) mounted at the high-pressure branch (9'₁) of the Y-split transmission line (7', 7") and actuated by the temperature sensor (12').

8. Device according to Claim 7, in which the Y-split transmission line (7") comprises a bypass branch (9'₃) branching off the high-pressure branch (9'₁) on each side of the two-way electrovalve (13).

9. Device according to either one of Claims 7 and 8, in which the low-pressure branch (9'₂) and/or the high-pressure branch (9₁) and/or, where applicable, the bypass branch (9'₃) of the Y-split transmission line (7', 7") is (are) fitted with gates (14₁, 14₂, 14₃) that allow their cross section to be varied.

10. Device according to Claim 3, in which
- the members for transmitting the working pressure to the regulating valve comprise a single-branch transmission line (15) connecting this valve to the first point of the blower (1) and fitted with a calibrated leakage orifice (16), and
- the control means comprise pneumatic control members sensitive to the temperature of the burner of the boiler and regulated in such a way as to close the leakage orifice (16) when the temperature of the gaseous mixture supplied to this burner is below the predefined threshold value and to open this orifice when the temperature of this gaseous mixture reaches the threshold value.

11. Device according to Claim 10, in which the pneumatic control members comprise a pneumatic thermostat (18) mounted near the burner of the boiler and equipped with a bimetallic strip (19).

12. Device according to Claim 10, in which the pneumatic control members comprise a fine-control sensor situated in the flame of the burner and sensitive to a parameter proportional to the temperature of this flame, this fine-control sensor collaborating with a fine-control element (24, 25) capable of progressively closing or opening the calibrated leakage orifice (22) and of regulating the degree of opening of this orifice according to the value of the parameter detected by the fine-control sensor.
